# EUROPÄISCHE PATENTSCHRIFT

(11) **EP 2 746 585 B1**
(45) Veröffentlichungstag und Bekanntmachung des Hinweises auf die Patenterteilung: **04.05.2016**
(21) Anmeldenummer: 13192442.5
(22) Anmeldetag: 12.11.2013
(51) Int. Cl.: F04C 25/02, F04C 27/00, F04D 19/04, F04C 11/00, F04B 37/14, F04D 29/08, F04D 29/60

(54) **Vakuumsystem**
Vacuum system
Système à vide

(30) Priorität: 18.12.2012 DE 102012112492
(43) Veröffentlichungstag der Anmeldung: 25.06.2014
(73) Patentinhaber: Pfeiffer Vacuum GmbH, 35614 Aßlar (DE)
(72) Erfinder: Stoll, Tobias, 35644 Hohenahr (DE); Schweighöfer, Michael, 35641 Schöffengrund (DE)
(74) Vertreter: Knefel, Cordula

(56) Entgegenhaltungen:
- EP-A1- 0 943 807
- EP-A1- 1 231 383
- EP-A1- 1 837 521
- EP-A2- 2 520 807
- WO-A1-2007/042842

## Beschreibung

Die Erfindung betrifft ein Vakuumsystem mit einer Vakuumpumpe und wenigstens einem zu evakuierenden Rezipienten.

Aus dem Stand der Technik (DE 24 16 808 A1) ist ein Dichtungselement für Vakuumzwecke bekannt. Dieses Dichtungselement besteht aus Metall, da Dichtungselemente, die aus einem elastomeren Material bestehen, nicht hitzebeständig sind und deshalb bei hohen Temperaturen nicht einsetzbar sind. Insbesondere, wenn der Rezipient ausgeheizt wird, sind Elastomerdichtungen nicht einsetzbar, da diese Dichtungen entweder ausgasen und damit das Vakuum "verunreinigen" oder die Elastomerdichtungen nehmen beim Ausheizen Schaden, so dass die Dichtwirkung nicht mehr gegeben ist.

Die zum Stand der Technik gehörenden Metalldichtungen weisen den Nachteil auf, dass sie in der Regel nur einmal oder allenfalls einige Male verwendet werden können, da Metall den Vorteil der Elastomerdichtungen, nämlich den der elastischen Verformbarkeit, nicht aufweist. Nach jeder stärkeren Verformung muss deshalb ein neues Dichtungselement verwendet werden. Da die Metalldichtringe häufig aus kostspieligen Materialien (Kupfer, Indium, Gold oder dergleichen) bestehen, ist der Aufwand für Metalldichtungen relativ groß.

Gemäß dem Stand der Technik (DE 24 16 808 A1) ist deshalb vorgeschlagen, einen Dichtring aus Metall auszubilden und den Zentrierring als Federring mit einem Radialspalt. Auch diese Ausführungsform ist sehr aufwändig und damit sehr kostspielig.

Aus der Praxis sind UHV-Flansche bekannt (Ultrahochvakuum). Diese Flansche weisen Schneidkanten und beispielsweise Kupferdichtungen auf. Zwischen zwei Flanschen wird ein Kupferring gelegt. Die konzentrisch umlaufenden Schneidkanten der Flansche dringen in das Kupfer ein und bilden eine metallische Abdichtung, die sich durch eine extrem niedrige Leck- und Permeationsrate sowie eine hohe Temperaturbeständigkeit auszeichnet. Diese Flansche werden auch Conflat^{®}-Flansche (eingetragene Marke der Agilent Technologies Inc. USA) oder CF-Flansche genannt. Auch diese Flansche weisen den Nachteil auf, dass sie mit Schneidkanten und Metalldichtungen arbeiten. Ein mehrmaliger Einsatz der Metalldichtungen ist wegen der dauerhaften Verformung derselben nach einem Einsatz nicht mehr möglich. Zudem ist aus Festigkeitsgründen Edelstahl anstelle von zum Beispiel Aluminium erforderlich.

Zum Stand der Technik (WO 2007/042842,
EP 0 943 807 A1) gehört ein Vakuumsystem mit einer Vakuumpumpe, bei der zwischen der Vakuumpumpe und dem Gehäuse des Rezipienten ein Ansatz als Zwischenstück angeordnet ist. Bei dieser zum Stand der Technik gehörenden Vakuumpumpe kann das Problem auftreten, dass Ausgasungen, insbesondere der O-Ring-Dichtung auftreten können.

Das der Erfindung zugrunde liegende technische Problem besteht darin, eine gewichts-, kosten- und saugvermögensoptimierte Schnittstelle eines Vakuumsystems mit einer vorzugsweise aufheizbaren Ultrahochvakuumkammer zu ermöglichen. Es soll eine O-Ring-Abdichtung für ein Vakuumsystem angegeben werden, die aus einem Elastomer besteht und bei der trotzdem keine Verschmutzungseffekte dem Ultrahochvakuum entgegenwirken.

Dieses technische Problem wird durch ein Vakuumsystem mit den Merkmalen gemäß Anspruch 1 gelöst.

Das erfindungsgemäße Vakuumsystem mit einer Vakuumpumpe und wenigstens einem zu evakuierenden Rezipienten, der ein Gehäuse und mindestens eine Auslassöffnung zur Evakuierung des Rezipienten aufweist, wobei die Vakuumpumpe mit der Auslassöffnung des Rezipienten verbunden ist, wobei zwischen der Vakuumpumpe und dem Gehäuse des Rezipienten ein Ansatz als Zwischenstück angeordnet ist, wobei der Ansatz fest und vakuumdicht an dem Gehäuse des Rezipienten angeordnet ist, wobei an dem dem Rezipienten gegenüberliegenden Ende des Ansatzes die Vakuumpumpe lösbar fest an dem Ansatz angeordnet ist, wobei zwischen dem der Vakuumpumpe zugeordneten Ansatzende und der Vakuumpumpe wenigstens ein O-Ring zur Abdichtung vorgesehen ist, wobei die O-Ring-Dichtung als Elastomer-O-Ring ausgebildet ist, zeichnet sich dadurch aus, dass ein Rohrstück der Vakuumpumpe wenigstens teilweise in dem an dem Gehäuse des Rezipienten angeordneten Ansatz angeordnet ist und dass das Rohrstück der Vakuumpumpe wenigstens eine Öffnung für eine Absaugung von Gasen aufweist.

Die erfindungsgemäße Ausbildung weist den Vorteil auf, dass ein preiswerter Elastomer-O-Ring als O-Ring-Abdichtung eingesetzt werden kann, dass jedoch keine Verschmutzungseffekte durch die O-Ring-Abdichtung dem Ultrahochvakuum entgegenwirken.

Gemäß der Erfindung weist die Vakuumpumpe ein Rohrstück auf, welches wenigstens teilweise in dem zwischen dem Gehäuse des Rezipienten und der Vakuumpumpe angeordneten Ansatz angeordnet ist. Dieses Rohrstück bewirkt zusätzlich eine Absperrung von Ausgasungen und Permeationsleckraten, die bei Vorsehen bei einer O-Ring-Dichtung im Vakuum auftreten können.

Durch das höhere Druckniveau im Bereich der O-Ring-Dichtung ist darüber hinaus der Vorteil vorhanden, dass die O-Ring-Dichtung deutlich weniger oder überhaupt nicht ausgast.

Hierzu ist vorteilhaft ein enger Spalt zwischen dem Rohrstück der Vakuumpumpe und dem zwischen dem Rezipienten und der Vakuumpumpe angeordneten Ansatz vorgesehen. Gemäß der Erfindung ist eine Zwischenabsaugung aus diesem engen Spalt vorgesehen. Hierzu weist das Rohrstück der Vakuumpumpe wenigstens eine Öffnung für die Absaugung von Gasen auf. Die Anzahl der im UHV-Bereich ankommenden Teilchen aufgrund der Ausgasungen kann so minimiert werden.

Das erfindungsgemäße Vakuumsystem weist den Vorteil auf, dass die Dichtung durch die Anordnung des Ansatzes an dem Gehäuse des Rezipienten in Richtung des Vorvakuums zu einem höheren Druck hin verlagert wird. Wird der UHV-Bereich ausgeheizt, so wird die O-Ring-Dichtung durch den axialen Abstand, den der erfindungsgemäße Einsatz des Ansatzes zwischen Rezipient und Vakuumpumpe bewirkt, nicht zu stark beansprucht.

Hierzu ist es besonders vorteilhaft, den Ansatz aus Edelstahl oder Aluminium oder einem anderen Material, welches vorteilhaft einen geringeren Wärmeleitwert aufweist, auszubilden, damit der Ansatz die Wärme nicht auf die O-Ring-Dichtung überträgt.

Vorteilhaft ist der Ansatz als rohrförmiger Ansatz, beispielsweise als Rohr, ausgebildet.

Auch das Gehäuse der Vakuumpumpe ist vorteilhaft wenigstens teilweise aus Aluminium gebildet. Hierdurch wird die Pumpe leichter, da das Aluminiumgehäuse leichter ist als die üblichen schweren Edelstahlgehäuse, die bei CF-Dichtungen, wie aus der Praxis bekannt, verwendet werden.

Gemäß einer weiteren vorteilhaften Ausführungsform der Erfindung ist wenigstens der Anschlussflansch der Vakuumpumpe für den Rezipienten aus Aluminium gebildet. Auch hierdurch ist schon eine Gewichtsreduzierung möglich. Die Ausbildung aus Aluminium ist möglich, da keine CF-Flansche mit Metalldichtung verwendet werden müssen, sondern wenigstens eine O-Ring-Dichtung mit wenigstens einem Elastomer-O-Ring.

Der zwischen dem Gehäuse des Rezipienten und der Vakuumpumpe angeordnete Ansatz weist vorteilhaft eine Wandstärke von einem bis zehn Millimeter auf.

Um eine luftdichte und feste Verbindung zwischen dem Ansatz und dem Gehäuse des Rezipienten zu erreichen, werden der Ansatz und das Gehäuse vorteilhaft miteinander verschweißt. Es ist jedoch auch möglich, andere vakuumdichte Verbindungen zwischen Ansatz und Gehäuse vorzusehen.

Gemäß einer weiteren vorteilhaften Ausgestaltung der Erfindung ist es auch möglich, den Ansatz und das Gehäuse des Rezipienten einstückig auszubilden.

Der Ansatz weist an der der Vakuumpumpe zugewandten Seite vorteilhaft einen Flansch zur Verbindung mit der Vakuumpumpe auf. In diesem Bereich ist die wenigstens eine O-Ring-Dichtung vorgesehen. Hier kann die übliche Flanschverbindung mit der Vakuumpumpe hergestellt werden.

Der Flansch des Ansatzes ist mit dem Flansch der Vakuumpumpe vorteilhaft verschraubbar ausgebildet. Dieses ist eine einfache Art der Verbindung. Es ist auch möglich, Klammern oder andere Befestigungsmittel zur lösbaren Verbindung der Flansche vorzusehen.

Zwischen den Flanschen des Ansatzes und der Vakuumpumpe ist vorteilhaft wenigstens ein O-Ring als Dichtung angeordnet. Dies hat den Vorteil, dass der O-Ring axial von dem Gehäuse des Rezipienten in Richtung der Vakuumpumpe verschoben ist und ein Ausheizen des Rezipienten keine negativen Auswirkungen auf den Elastomer-O-Ring aufweist.

Vorteilhaft ist darüber hinaus eine Sammelnut zur Absaugung von Gasen vorgesehen. In dieser Sammelnut sind vorteilhaft die Absaugöffnungen angeordnet.

Das an der Vakuumpumpe angeordnete Rohrstück kann vorteilhaft aus Aluminium oder Edelstahl gebildet sein. Das erfindungsgemäße Vakuumsystem weist vorteilhaft eine Vakuumpumpe auf, die als Turbomolekularpumpe ausgebildet ist. Besonders bevorzugt weist das Vakuumsystem eine Pumpe auf, die als Splitflow-Pumpe ausgebildet ist. Turbomolekularpumpen und Splitflow-Pumpen werden besonders vorteilhaft im UHV-Bereich eingesetzt.

Die erfindungsgemäße Bauform weist zusätzlich den Vorteil auf, dass die Pumpe insgesamt näher am Rezipienten platziert werden kann, da die beiden aus der Praxis bekannten CF-Flansche in axialer Baulänge eingespart werden und darüber hinaus der Platz für die Schraubenverbindung im Bereich des Pumpengehäuses untergebracht werden kann. Hierdurch wird der Bauraum verkleinert und der Leitwert beziehungsweise das effektive Saugvermögen werden erhöht. Ein weiterer besonderer Vorteil der Erfindung liegt in der Wiederverwendbarkeit der Dichtung.

Weitere Merkmale und Vorteile der Erfindung ergeben sich anhand der zugehörigen Zeichnung, in der ein Ausführungsbeispiel eines erfindungsgemäßen Vakuumssystems nur beispielhaft dargestellt ist. In der Zeichnung zeigen:
- Fig. 1: ein Vakuumsystem mit Vakuumpumpe und Rezipienten teilweise geschnitten;
- Fig. 2: ein geändertes Ausführungsbeispiel.

Fig. 1 zeigt eine Vakuumpumpe 1 sowie einen Rezipienten 2. Der Rezipient 2 weist ein Gehäuse 3, welches in Ansicht dargestellt ist, auf. Das Gehäuse 3 weist eine Auslassöffnung 4 auf. An dem Gehäuse 3 des Rezipienten 2 ist ein die Auslassöffnung 4 überdeckendes Rohr 5 angeordnet. Das Rohr 5 ist mittels einer Schweißverbindung 6 an dem Gehäuse 3 fest und vakuumdicht angeordnet. Das Rohr 5 weist einen Flansch 7 auf, der mit einem Flansch 8 der Vakuumpumpe 1 lösbar verbunden ist. zwischen den Flanschen 7, 8 ist eine O-Ring-Dichtung 9 angeordnet.

Durch das Rohr 5 erfolgt eine axiale Verschiebung der O-Ring-Dichtung 9 in Richtung des Vorvakuums zu einem höheren Druck hin. In dem Rohr 5 ist ein Rohrstück 10 angeordnet, welches in Ansicht dargestellt ist und welches Bestandteil der Vakuumpumpe 1 ist. Zwischen dem Rohrstück 10 und dem Rohr 5 ist ein enger Spalt 11 vorgesehen. Darüber hinaus sind in dem Rohrstück 10 Absaugöffnungen 12 für eine Zwischenabsaugung angeordnet. Die Absaugöffnungen 12 sind in Nuten 14, die als Sammelnuten ausgebildet sind, angeordnet. Hierdurch werden Ausgasungen und Permeationsleckraten, die bei einer O-Ring-Dichtung 9 im Vakuum auftreten können, vom UHV (Ultrahochvakuum) des Rezepienten 2 abgesperrt. Durch die Absaugöffnungen 12 werden austretende Teilchen in den Turbobereich der Turbomolekularpumpe 1 abgesaugt. Die Anzahl der im UHV-Bereich ankommenden Teilchen wird so minimiert.

Fig. 2 zeigt das Vakuumsystem mit der Vakuumpumpe 1 und dem Rezipienten 2. Gleiche Teile sind mit den in Fig. 1 verwendeten Bezugszahlen versehen.

Das Gehäuse 3 des Rezipienten 2 ist einstückig mit dem Rohr 5 ausgebildet.

### Bezugszahlen

- 1: Vakuumpumpe
- 2: Rezipient
- 3: Gehäuse des Rezipienten
- 4: Auslassöffnung
- 5: Rohr
- 6: Schweißverbindung
- 7: Flansch des Rohres
- 8: Flansch der Vakuumpumpe
- 9: O-Ring-Dichtung
- 10: Rohrstück
- 11: Spalt
- 12: Absaugöffnungen
- 14: Sammelnut

## Patentansprüche

1. Vakuumsystem mit einer Vakuumpumpe und wenigstens einem zu evakuierenden Rezipienten, der ein Gehäuse und wenigstens eine Auslassöffnung zur Evakuierung des Rezipienten aufweist, wobei die Vakuumpumpe mit der Auslassöffnung des Rezipienten verbunden ist,
wobei zwischen der Vakuumpumpe (1) und dem Gehäuse (3) des Rezipienten (2) ein Ansatz (5) als Zwischenstück angeordnet ist, wobei der Ansatz (5) fest und vakuumdicht an dem Gehäuse (3) des Rezipienten (2) angeordnet ist, wobei an dem dem Rezipienten (2) gegenüberliegenden Ende des Ansatzes (5) die Vakuumpumpe (1) lösbar fest an dem Ansatz (5) angeordnet ist, wobei zwischen einem der Vakuumpumpe (1) zugeordneten Ansatzende und der Vakuumpumpe (1) wenigstens ein O-Ring (9) zur Abdichtung vorgesehen ist, und wobei die O-Ring-Dichtung (9) als Elastomer-O-Ring ausgebildet ist,
**dadurch gekennzeichnet, dass** ein Rohrstück (10) der Vakuumpumpe (1) wenigstens teilweise in dem an dem Gehäuse (3) des Rezipienten (2) angeordneten Ansatz (5) angeordnet ist und dass das Rohrstück (10) der Vakuumpumpe (1) wenigstens eine Öffnung (12) für eine Absaugung von Gasen aufweist.

2. Vakuumsystem nach Anspruch 1, **dadurch gekennzeichnet, dass** der Ansatz (5) als rohrförmiger Ansatz oder als Rohr ausgebildet ist.

3. Vakuumsystem nach Anspruch 1 oder 2, **dadurch gekennzeichnet, dass** der Ansatz (5) aus Edelstahl oder Aluminium gebildet ist.

4. Vakuumsystem nach einem der Ansprüche 1 bis 3, **dadurch gekennzeichnet, dass** das Gehäuse der Vakuumpumpe (1) wenigstens teilweise aus Aluminium gebildet ist.

5. Vakuumsystem nach Anspruch 4, **dadurch gekennzeichnet, dass** wenigstens ein Anschlussflansch der Vakuumpumpe (1) für den Rezipienten (2) aus Aluminium gebildet ist.

6. Vakuumsystem nach Anspruch 3, **dadurch gekennzeichnet, dass** der Ansatz (5) eine Wandstärke von ein bis zehn Millimeter aufweist.

7. Vakuumsystem nach einem der vorhergehenden Ansprüche, **dadurch gekennzeichnet, dass** der Ansatz (5) mit dem Gehäuse (3) des Rezipienten (2) verschweißt ist.

8. Vakuumsystem nach einem der Ansprüche 1 bis 6, **dadurch gekennzeichnet, dass** der Ansatz (5) einstückig mit dem Gehäuse (3) des Rezipienten (2) ausgebildet ist.

9. Vakuumsystem nach einem der vorhergehenden Ansprüche, **dadurch gekennzeichnet, dass** der Ansatz (5) an der der Vakuumpumpe (1) zugewandten Seite einen Flansch (7) zur Verbindung mit der Vakuumpumpe (1) aufweist.

10. Vakuumsystem nach Anspruch 9, **dadurch gekennzeichnet, dass** der Flansch (7) des Ansatzes (5) mit dem Flansch (8) der Vakuumpumpe (1) verschraubbar ausgebildet ist.

11. Vakuumsystem nach Anspruch 10, **dadurch gekennzeichnet, dass** zwischen den Flanschen (7, 8) des Ansatzes (5) und der Vakuumpumpe (1) der wenigstens eine O-Ring als Dichtung angeordnet ist.

12. Vakuumsystem nach Anspruch 1, **dadurch gekennzeichnet, dass** das Rohrstück (10) der Vakuumpumpe (1) wenigstens eine Sammelnut (14) aufweist und dass die wenigstens eine Öffnung (12) für die Absaugung von Gasen in der wenigstens einen Sammelnut (14) angeordnet ist.

13. Vakuumsystem nach Anspruch 1, **dadurch gekennzeichnet, dass** das Rohrstück (10) aus Aluminium oder Edelstahl gebildet ist.

14. Vakuumsystem nach einem der vorhergehenden Ansprüche, **dadurch gekennzeichnet, dass** die Vakuumpumpe (1) als Turbomolekularpumpe ausgebildet ist.

15. Vakuumsystem nach einem der vorhergehenden Ansprüche, **dadurch gekennzeichnet, dass** die Vakuumpumpe (1) als Splitflow-Pumpe ausgebildet ist.

## Claims

1. A vacuum system with a vacuum pump and at least one container to be evacuated, comprising a housing and at least one outlet opening for evacuating the container, the vacuum pump being connected to the outlet opening of the container,
wherein between the vacuum pump (1) and the housing (3) of the container (2) there is arranged an extension (5) as an intermediate member, the extension (5) being arranged fixedly and vacuum-tight to the housing (3) of the container (2), the vacuum pump (1) being releasably fixed to the extension (5) at the opposite end of the extension (5) to the container (2), at least one O-ring (9) being provided between an end of the insert associated with the vacuum pump (1) and the vacuum pump (1) for sealing purposes, and the O-ring-seal (9) being formed as an elastomer-O-ring,
**characterised in that** a tubular member (10) of the vacuum pump (1) is arranged at least partly in the extension (5) arranged on the housing (3) of the container (2) and the tubular member (10) of the vacuum pump (1) has at least one opening (12) for removing gases by suction.

2. A vacuum system according to claim 1, **characterised in that** the extension (5) is configured as a tubular extension or as a tube.

3. A vacuum system according to claim 1 or 2, **characterised in that** the extension (5) is formed of stainless steel or aluminium.

4. A vacuum system according to any of claims 1 to 3, **characterised in that** the housing of the vacuum pump (1) is formed at least partly of aluminium.

5. A vacuum system according to claim 4, **characterised in that** at least one connecting flange of the vacuum pump (1) for the container (2) is formed of aluminium.

6. A vacuum system according to claim 3, **characterised in that** the extension (5) has a wall thickness of one to ten millimetres.

7. A vacuum system according to any of the preceding claims, **characterised in that** the extension (5) is welded to the housing (3) of the container (2).

8. A vacuum system according to any of claims 1 to 6, **characterised in that** the extension (5) is formed integrally with the housing (3) of the container (2).

9. A vacuum system according to any of the preceding claims, **characterised in that** the extension (5), on the side facing the vacuum pump (1), has a flange (7) for connection to the vacuum pump (1).

10. A vacuum system according to claim 9, **characterised in that** the flange (7) of the extension (5) is configured to be screwed to the flange (8) of the vacuum pump (1).

11. A vacuum system according to claim 10, **characterised in that** the at least one O-ring is arranged as a seal between the flanges (7, 8) of the extension (5) and the vacuum pump (1).

12. A vacuum system according to claim 1, **characterised in that** the tubular member (10) of the vacuum pump (1) has at least one collecting groove (14) and that the at least one opening (12) for the removal of gases by suction is arranged in the collecting groove (14).

13. A vacuum system according to claim 1, **characterised in that** the tubular member (10) is formed of aluminium or stainless steel.

14. A vacuum system according to any of the preceding claims, **characterised in that** the vacuum pump (1) is configured as a turbomolecular pump.

15. A vacuum system according to any of the preceding claims, **characterised in that** the vacuum pump (1) is configured as a Splitflow pump.

## Revendications

1. Système de vide comprenant une pompe à vide et au moins un récipient destiné à être évacué, qui présente un boîtier et au moins une ouverture de sortie pour évacuer le récipient, la pompe à vide étant connectée à l'ouverture de sortie du récipient,
un embout (5) sous forme de pièce intermédiaire étant disposé entre la pompe à vide (1) et le boîtier (3) du récipient (2), l'embout (5) étant disposé fixement et de manière étanche au vide sur le boîtier (3) du récipient (2), la pompe à vide (1), au niveau de l'extrémité de l'embout (5) opposée au récipient (2), étant disposée fixement de manière amovible sur l'embout (5), au moins un joint torique (9) étant prévu pour l'étanchéité entre une extrémité d'embout associée à la pompe à vide (1) et la pompe à vide (1), et le joint torique (9) étant réalisé sous forme de joint torique en élastomère,
**caractérisé en ce qu'**une pièce tubulaire (10) de la pompe à vide (1) est disposée au moins en partie dans l'embout (5) disposé au niveau du boîtier (3) du récipient (2) et **en ce que** la pièce tubulaire (10) de la pompe à vide (1) présente au moins une ouverture (12) pour une aspiration de gaz.

2. Système de vide selon la revendication 1, **caractérisé en ce que** l'embout (5) est réalisé sous forme d'embout tubulaire ou sous forme de tube.

3. Système de vide selon la revendication 1 ou 2, **caractérisé en ce que** l'embout (5) est formé d'acier inoxydable ou d'aluminium.

4. Système de vide selon l'une quelconque des revendications 1 à 3, **caractérisé en ce que** le boîtier de la pompe à vide (1) est formé au moins en partie d'aluminium.

5. Système de vide selon la revendication 4, **caractérisé en ce qu'**au moins une bride de raccordement de la pompe à vide (1) est formée pour le récipient (2) en aluminium.

6. Système de vide selon la revendication 3, **caractérisé en ce que** l'embout (5) présente une épaisseur de paroi de 1 à 10 mm.

7. Système de vide selon l'une quelconque des revendications précédentes, **caractérisé en ce que** l'embout (5) est soudé au boîtier (3) du récipient (2).

8. Système de vide selon l'une quelconque des revendications 1 à 6, **caractérisé en ce que** l'embout (5) est réalisé d'une seule pièce avec le boîtier (3) du récipient (2).

9. Système de vide selon l'une quelconque des revendications précédentes, **caractérisé en ce que** l'embout (5) présente, au niveau du côté tourné vers la pompe à vide (1), une bride (7) pour la connexion à la pompe à vide (1).

10. Système de vide selon la revendication 9, **caractérisé en ce que** la bride (7) de l'embout (5) est réalisée de manière à pouvoir être vissée avec la bride (8) de la pompe à vide (1).

11. Système de vide selon la revendication 10, **caractérisé en ce qu'**entre les brides (7, 8) de l'embout (5) et de la pompe à vide (1) est disposé l'au moins un joint torique en tant que joint d'étanchéité.

12. Système de vide selon la revendication 1, **caractérisé en ce que** la pièce tubulaire (10) de la pompe à vide (1) présente au moins une rainure de collecte (14) et **en ce que** l'au moins une ouverture (12) pour l'aspiration de gaz est disposée dans l'au moins une rainure de collecte (14).

13. Système de vide selon la revendication 1, **caractérisé en ce que** la pièce tubulaire (10) est formée d'aluminium ou d'acier inoxydable.

14. Système de vide selon l'une quelconque des revendications précédentes, **caractérisé en ce que** la pompe à vide (1) est réalisée sous forme de pompe turbomoléculaire.

15. Système de vide selon l'une quelconque des revendications précédentes, **caractérisé en ce que** la pompe à vide (1) est réalisée sous forme de pompe a écoulement divisé.
